# EUROPÄISCHE PATENTANMELDUNG

(11) **EP 3 279 559 A1**
(43) Veröffentlichungstag der Anmeldung: **07.02.2018**
(21) Anmeldenummer: 17179718.6
(22) Anmeldetag: 05.07.2017
(51) Int. Cl.: F21V 29/70, F21S 8/04, F21Y 115/10, F21Y 105/10

(54) **FLÄCHIGE BELEUCHTUNGSVORRICHTUNG**

(30) Priorität: 03.08.2016 DE 102016114319
(71) Anmelder: Inteca GmbH, 83043 Bad Aibling (DE)
(72) Erfinder: Weber, Thomas, 85625 Glonn (DE); Thiele, Jürgen, 85625 Glonn (DE)
(74) Vertreter: Charrier Rapp & Liebau

(57) **Zusammenfassung**

Die Erfindung betrifft eine flächige Beleuchtungsvorrichtung, mit einer Vielzahl von auf einer textilen Struktur angeordneten Lichtquellen (1), wobei jede Lichtquelle (1) mindestens eine lichtemitierende Diode aufweist und die Stromversorgung der Lichtquellen (1) durch ein entlang der textilen Struktur verlaufendes Netz elektrischer Leitungen (5) erfolgt. Bekannte derartige Beleuchtungsvorrichtungen eignen sich nicht für fotographische Zwecke, da der Aufnahmebereich häufig überhitzt und weil sie nicht transparent sind.

Die Aufgabe, eine flächige Beleuchtungsvorrichtung so auszugestalten, dass sie leicht und billig transportierbar, schnell und einfach auf- und abbaubar und unempfindlich gegenüber Beschädigungen ist, wobei gleichzeitig eine Überhitzung des Aufnahmebereichs vermieden werden soll und die Beleuchtungsvorrichtung transparent sein soll, wird dadurch gelöst, dass die textile Struktur eine netzartige Struktur aus zwei sich unter Bildung einer Vielzahl von Kreuzungspunkten (2) kreuzenden Scharen textiler Bänder (3, 4) ist, welche in ihren Kreuzungspunkten miteinander verbunden sind.

## Beschreibung

Gegenstand der Erfindung ist eine flächige Beleuchtungsvorrichtung nach dem Oberbegriff des Anspruchs 1.

Derartige Beleuchtungsvorrichtungen werden vor allem für Film- oder Photoaufnahmen verwendet, um eine gleichmäßige Ausleuchtung des zu photographierenden oder filmenden Gegenstands, der Szenerie oder des Hintergrunds zu ermöglichen. Durch die Verwendung lichtemittierenden Dioden ist es hier möglich geworden, auf relativ kleinem Raum Beleuchtungen zu realisieren, welche wenig Abwärme erzeugen und eine hohe Leistung erbringen. Bei bekannten Beleuchtungsvorrichtungen sind die lichtemittierenden Dioden auf einer starren Fläche aufgebracht oder auf Paneelen, welche sich zu einer Fläche zusammenbauen lassen, so dass man eine möglichst großflächige Beleuchtungseinrichtung erzielt und damit eine schattenfreie Beleuchtung möglich wird.

Diese bekannten Beleuchtungseinrichtungen sind jedoch umständlich und unflexibel in der Handhabung. Sie sind im Transport relativ voluminös und müssen von Facharbeitern vor Ort zusammengebaut werden. Darüber hinaus bilden sie auch eine Barriere für Konvektionsströme erwärmter Luft, welche durch die lichtemittierenden Dioden oder andere Wärmequellen entstehen können. Auf diese Weise erzeugen die bekannten großflächigen Beleuchtungsvorrichtungen, insbesondere wenn sie oberhalb des zu photographierenden Gegenstands angeordnet werden, einen Hitzestau. Auch der Abbau und Transport dieser Vorrichtungen sind kompliziert und teuer, weil die Platten, auf denen sich die lichtemittierenden Dioden befinden, bruchempfindlich und, auch nach Zerlegen der Beleuchtungsvorrichtung, noch immer relativ groß für den Transport sind.

Ferner sind aus dem Dekorationsbereich sogenannte Lichternetze bekannt, bei denen es sich um aus elektrischen Leitungsdrähten bestehende netzartige Strukturen handelt, an deren Kreuzungspunkten elektrische Lampen, insbesondere auch lichtemittierende Dioden, angeordnet sind.

Die GB 2396252 A zeigt eine flächige Beleuchtungsvorrichtung, wobei lichtemittierende Dioden auf einem textilen Gewebe angeordnet sind und die Stromversorgung dieser lichtemittierenden Dioden durch ein entlang des textilen Gewebes verlaufendes Netz elektrische Leitungen erfolgt. Es sind jedoch zwei durchgängige Gewebebahnen vorhanden, welche übereinander angeordnet sind, sodass die Struktur schwer und auch nicht durchsichtig ist.

Auch die US 2004/0009729 A1 zeigt eine Struktur aus elektronischen Vorrichtungen, welche sich innerhalb eines Gewebes befinden. Es handelt sich auch hier um ein geschlossenes Gewebe im Sinne einer durchgehenden Stoffbahn.

Es besteht daher die Aufgabe, eine flächige Beleuchtungsvorrichtung so auszugestalten, dass sie leicht und billig transportierbar, schnell und einfach auf- und abbaubar und unempfindlich gegen Beschädigungen ist, wobei gleichzeitig eine Überhitzung des Aufnahmebereichs vermieden werden soll und die Beleuchtungsvorrichtung transparent sein soll.

Gelöst wird diese Aufgabe mit den kennzeichnenden Merkmalen des Anspruchs 1. Vorteilhafte Ausgestaltungen sind den Unteransprüchen entnehmbar.

Ein Ausführungsbeispiel der Erfindung wird nachfolgend unter Bezugnahme auf die begleitende Zeichnung näher beschrieben. Diese zeigt eine Draufsicht auf eine Ausführungsform einer erfindungsgemäßen flächigen Beleuchtungsvorrichtung.

Wie der Figur zu entnehmen ist, weist die erfindungsgemäße flächige Beleuchtungsvorrichtung eine netzartige Struktur auf, welche im dargestellten Ausführungsbeispiel aus zwei Scharen textiler Bänder 3 bzw. 4 besteht. Die erste Schar textiler Bänder 3 verläuft in der Figur horizontal während die zweite Schar textiler Bänder 4 hierzu orthogonal, in der Figur also vertikal, verläuft. In jeder Schar sind die textilen Bänder 3 und 4 parallel und äquidistant zueinander angeordnet, so dass sich Schnittwinkel der beiden Scharen von 90° ergeben. Die beiden Scharen textiler Bänder 3 und 4 schneiden sich in den Kreuzungspunkten 2. Jede Schar besteht aus Kunstfasern, z.B. aus Spanngurten aus Polyesterfasern. Damit sind die textilen Bänder 3 bzw. 4 einerseits sehr stabil gegenüber Zugbelastung, andererseits sehr weich, wodurch eine Beschädigung von Teilen, mit denen die Beleuchtungsvorrichtung in Kontakt kommt, vermieden wird.

An den Kreuzungspunkten 2 sind die beiden Scharen textiler Bänder 3 und 4 miteinander vernäht. Aufgrund der Breite der textilen Bänder 3 und 4 bilden sich an den Kreuzungspunkten 2 kleine Quadrate und die Vernähung kann entlang des Rands dieser Quadrate, innerhalb dieser Quadrate diagonal oder nach einem anderem Muster erfolgen, wobei zu gewährleisten ist, dass die textilen Bänder 3 und 4 in den Kreuzungspunkten 2 zuverlässig miteinander verbunden sind.

In Ihrem Außenbereich, nämlich entlang ihrer Außenseite weist die flächige Beleuchtungsvorrichtung einen ebenfalls aus textilem Material bestehenden Tragrahmen 6 auf, an welchem (nicht dargestellte) Befestigungsvorrichtungen zur Aufhängung der Beleuchtungsvorrichtung angeordnet sein können, also z.B. aus textilem Material bestehende Schlaufen.

An den Kreuzungspunkten, also im Bereich der oben genannten kleinen Quadrate befinden sich Lichtquellen 1, welche in Gestalt lichtemittierender Dioden ausgebildet sind. Hierbei kann jede Lichtquelle 1 eine oder mehrere lichtemittierende Dioden aufweisen, z.B. in verschiedenen Farben, um durch geeignete Ansteuerung alle möglichen Farben darstellen zu können (RGB-Darstellung) oder es können kaltweiße und gelbweiße lichtemittierende Dioden miteinander kombiniert werden, um durch geeignete relative Ansteuerung beider Gruppen von lichtemittierenden Dioden verschiedene Farbtemperaturen zu erzielen.

Aufgrund der Entstehung von Wärme durch den Betrieb der lichtemittierenden Dioden sind die lichtemittierenden Dioden im Bereich jedes Kreuzungspunkts 2 zu einem Modul zusammengefasst, dessen Abmessungen in etwa der Größe des durch die Kreuzung der beiden Scharen textiler Bänder 3 bzw. 4 gebildeten Quadrats entsprechen, wobei jedes Modul 4, 8 oder 16 lichtemittierende Dioden, jedoch auch mehr, aufweisen kann. Die lichtemittierenden Dioden sind auf dem Modul mit einem gemeinsamen Kühlblech zur Wärmeableitung verbunden, welche sich etwa über die Fläche des eingangs genannten Quadrats erstreckt.

Alternativ oder zusätzlich können Module mit lichtemittierenden Dioden auch zwischen den Kreuzungspunkten 2 angeordnet sein.

Wie aus der Figur ersichtlich erfolgt die Elektrifizierung der Lichtquellen 1 über elektrische Leitungen 5, welche parallel zu den beiden Scharen der textilen Bänder 3 bzw. 4 geführt sind. Die relativ dünnen elektrischen Leitungen können entweder einfach zwischen den einzelnen Modulen, welche die lichtemittierenden Dioden aufnehmen, geführt sein oder zusätzlich in die textilen Bänder bzw. 4 eingenäht bzw. eingeschoben sein. Eine Zuleitung nach außen ist in der Figur ebenfalls dargestellt. Von hier aus erfolgt die Elektrifizierung, also der Anschluss eines Steuergeräts für die lichtemittierenden Dioden. Es sind so viele Einzelleitungen vorzusehen, wie für den Betrieb der Lichtquellen 1 erforderlich sind. Die Anzahl der Leitungen hängt davon ab, ob nur eine Art Lichtquellen 1 betrieben werden soll oder mehrere Arten, z.B. drei verschiedene Farben für den RGB-Effekt.

In dem beschriebenen Ausführungsbeispiel sind die beiden Scharen textiler Bänder 3 bzw. 4 jeweils parallel und äquidistant. In einer alternativen, nicht dargestellten Ausführungsform kann die Struktur auch radialsymmetrisch ausgebildet sein. Bezogen auf den Mittelpunkt der Beleuchtungsvorrichtung verläuft die eine Schar textiler Bänder 3 dann radial und die andere Schar tangential. Auch bei dieser Ausführungsform schneiden sich die beiden Scharen textiler Bänder unter Winkeln von 90° in den Kreuzungspunkten und auch hier sind in den Kreuzungspunkten und wahlweise dazwischen Lichtquellen in Gestalt lichtemittierender Dioden oder Modulen mit lichtemittierenden Dioden angeordnet.

Die beschriebene flächige Beleuchtungsvorrichtung weist gegenüber den aus dem Stand der Technik bekannten Beleuchtungsvorrichtungen erhebliche Vorteile auf. Zum Einen ist sie gegenüber starren Vorrichtungen sehr viel flexibler und kann zusammengelegt, zusammengerollt oder in anderer Weise kompakt transportierbar gemacht werden. Zum Anderen ist sie leicht und schnell einsatzbereit. Bei besonders empfindlichen zu photographierenden Objekten, z.B. neuen Kraftfahrzeugen, weist die Vorrichtung auch den Vorteil auf, dass die verwendeten textilen Bänder weich sind und bei einer Berührung mit dem zu photographierenden Gegenstand diese nicht beschädigen. Die Vorrichtung ist auch sehr leicht und kann somit an Gestellen mit nur geringer Tragkraft montiert werden. Sie ist darüber hinaus luftdurchlässig, lässt also Konvektionsströme zu und vermeidet somit eine Aufheizung im zu photographierenden bzw. zu filmenden Bereich.

Anstelle der beschriebenen Verbindung der textilen Bänder 3 bzw. 4 durch Vernähen kann diese Verbindung auch durch Verkleben oder Verschweißen oder durch eine andere an sich bekannte Fixierungsmethode erfolgen.

## Patentansprüche

1. Flächige Beleuchtungsvorrichtung, mit einer Vielzahl von auf einer textilen Struktur angeordneten Lichtquellen (1), wobei jede Lichtquelle (1) mindestens eine lichtemitierende Diode aufweist und die Stromversorgung der Lichtquellen (1) durch ein entlang der textilen Struktur verlaufendes Netz elektrischer Leitungen (5) erfolgt, **dadurch gekennzeichnet, dass** die textile Struktur eine netzartige Struktur aus zwei sich unter Bildung einer Vielzahl von Kreuzungspunkten (2) kreuzenden Scharen textiler Bänder (3, 4) ist, welche in ihren Kreuzungspunkten miteinander verbunden sind.

2. Beleuchtungsvorrichtung nach Anspruch 1, **dadurch gekennzeichnet, dass** die Lichtquellen (1) mindestens teilweise in den Kreuzungspunkten (2) angeordnet sind.

3. Beleuchtungsvorrichtung nach einem der voranstehenden Ansprüche, **dadurch gekennzeichnet, dass** die Lichtquellen (1) mindestens teilweise im Bereich zwischen den Kreuzungspunkten (2) der Bänder angeordnet sind.

4. Beleuchtungsvorrichtung nach einem der voranstehenden Ansprüche, **dadurch gekennzeichnet, dass** die textilen Bänder (3, 4) Spanngurte aus Polyesterfasern sind.

5. Beleuchtungsvorrichtung nach einem der voranstehenden Ansprüche, **dadurch gekennzeichnet, dass** die Verbindung der textilen Bänder (3, 4) in ihren Kreuzungspunkten durch Vernähen und/oder Verkleben und/oder Verschweißen realisiert ist.

6. Beleuchtungsvorrichtung nach einem der voranstehenden Ansprüche, **dadurch gekennzeichnet, dass** jede Lichtquelle (1) mehrere lichtemittierende Dioden enthält.

7. Beleuchtungsvorrichtung nach einem der voranstehenden Ansprüche, **dadurch gekennzeichnet, dass** jede Lichtquelle (1) ein Kühlblech aufweist.

8. Beleuchtungsvorrichtung nach einem der voranstehenden Ansprüche, **dadurch gekennzeichnet, dass** die netzartige Struktur an ihrer Außenseite von einem ebenfalls aus textilem Material bestehenden Tragrahmen (6) umgeben ist.

9. Beleuchtungsvorrichtung nach Anspruch 8, **dadurch gekennzeichnet, dass** der Tragrahmen (6) Befestigungsvorrichtungen zur Aufhängung der Beleuchtungsvorrichtung aufweist.

10. Beleuchtungsvorrichtung nach einem der voranstehenden Ansprüche, **dadurch gekennzeichnet, dass** sich die beiden Scharen textiler Bänder (3, 4) in den Kreuzungspunkten (2) unter einem Winkel von etwa 90° kreuzen.

11. Beleuchtungsvorrichtung nach Anspruch 10, **dadurch gekennzeichnet, dass** die textilen Bänder (3, 4) jeder einzelnen Schar parallel und äquidistant zueinander verlaufen.

12. Beleuchtungsvorrichtung nach Anspruch 10, **dadurch gekennzeichnet, dass** die eine Schar textiler Bänder, bezogen auf einen Mittelpunkt der Beleuchtungsvorrichtung, radial und die andere Schar textiler Bänder, bezogen auf diesen Mittelpunkt, tangential verläuft.
